# EUROPÄISCHE PATENTSCHRIFT

(11) **EP 1 102 637 B1**
(45) Veröffentlichungstag und Bekanntmachung des Hinweises auf die Patenterteilung: **28.01.2004**
(21) Anmeldenummer: 99934572.1
(22) Anmeldetag: 05.07.1999
(51) Int. Cl.: B04B 1/08, B04B 11/04

(54) **VERFAHREN UND VORRICHTUNG ZUM EINSTELLEN DES FLÜSSIGKEITSGEHALTS DES AUS EINER SELBSTENTLEERENDEN SCHLEUDERTROMMEL EINES SEPARATORS AUSGETRAGENEN FESTSTOFFES**
METHOD AND DEVICE FOR ADJUSTING THE LIQUID CONTENT OF A SOLID WITHDRAWN FROM A SELF-DISCHARGING CENTRIFUGAL DRUM OF A SEPARATOR
PROCEDE ET DISPOSITIF POUR AJUSTER LA TENEUR EN LIQUIDE DE LA MATIERE SOLIDE EXTRAITE D'UN PANIER CENTRIFUGE A VIDAGE AUTOMATIQUE D'UN SEPARATEUR

(30) Priorität: 04.08.1998 DE 19835120
(43) Veröffentlichungstag der Anmeldung: 30.05.2001
(73) Patentinhaber: WESTFALIA SEPARATOR AG, 59302 Oelde (DE)
(72) Erfinder: MACKEL, Wilfried, D-59302 Oelde (DE)
(74) Vertreter: Specht, Peter, Dipl.-Phys.
(86) Internationale Anmeldenummer: PCT/EP1999/004663
(87) Internationale Veröffentlichungsnummer: WO 2000/007733

(56) Entgegenhaltungen:
- WO-A-96/03214
- DE-B- 2 220 718
- US-A- 1 927 822
- PATENT ABSTRACTS OF JAPAN vol. 004, no. 050 (C-007), 16. April 1980 (1980-04-16) & JP 55 022315 A (SHIN MEIWA IND CO LTD), 18. Februar 1980 (1980-02-18)

## Beschreibung

Die Erfindung bezieht sich auf ein Verfahren zum Einstellen des Flüssigkeitsgehalts des aus einer selbstentleerenden Schleudertrommel eines Separators ausgetragenen Feststoffes und betrifft eine Vorrichtung zur Durchführung dieses Verfahrens. Ein gattungsgemäßes Verfahren und eine gattungsgemäß Vorrichtung sind aus der DE 2 220 718 B bekannt.

Bei einigen Produkten ist es erwünscht, daß der aus selbstentleerenden Schleudertrommeln ausgetragene Feststoff einen möglichst hohen Trockensubstanzgehalt besitzt. In diesen Fällen muß vermieden werden, daß beim Ausstoß der Feststoffe aus der Schleudertrommel Flüssigkeit mit dem Feststoff entweicht. Um dies zu erreichen, wird mit der sog. "Teilentleerung" gearbeitet, bei der die Schleudertrommel nur so kurzzeitig geöffnet wird, daß der größte Teil der Feststoffe entweichen kann.

Bei anderen Produkten ist es erwünscht, den Feststoff nicht so trocken wie möglich auszustoßen, sondern mit einem Flüssigkeitsgehalt, der die angestrebte Konsistenz bestimmt.

Dies ist mit den bekannten Separatoren und ihrer Betriebsweise nicht zu erreichen.

Aus der JP55022315 A ist es bekannt, des Zulaufrohr axial zustellbar auszulegen.

Der Erfindung liegt die Aufgabe zugrunde, ein Verfahren und eine Vorrichtung der eingangs genannten Art so zu gestalten, daß vor dem Austragen des Feststoffes aus der Schleudertrommel der die Konsistenz bestimmende Flüssigkeitsgehalt eingestellt werden kann.

Erfindungsgemäß wird diese Aufgabe dadurch gelöst, daß vor der Entleerung des Feststoffes aus der Schleudertrommel der Separator zum Stillstand gebracht, die im Innern der Schleudertrommel verbliebene Flüssigkeit bis auf eine der geforderten Konsistenz des Feststoffes entsprechende Restmenge abgesaugt und anschließend die Entleerung der Schleudertrommel bei geeigneter Drehzahl vorgenommen wird.

In vorteilhafter Weise wird zur Absaugung eines Teils der Flüssigkeit aus dem Inneren der Schleudertrommel das für die Zuführung des Feststoff-Flüssigkeits-Gemisches zur Schleudertrommel vorgesehene Einlaufrohr verwendet, das in der Höhe verstellt werden kann und in der unteren Endstellung sich bis in die Nähe des Trommelbodens erstreckt.

Durch einen nach innen und unten geneigten Trommelboden kann beim Stillstand der Schleudertrommel erreicht werden, daß die vorhandene Restflüssigkeit nach innen läuft und sich im Bereich des unteren Endes des zentral angeordneten Einlaufrohres sammelt.

Aufgrund der axialen Verschiebbarkeit des Einlaufrohres kann das freie Ende bis an die tiefste Stelle des Trommelbodens herangefahren werden, so daß die Flüssigkeit auch nahezu vollständig durch das Einlaufrohr bei abgesperrtem Einlauf abgesaugt werden kann. Ferner ist über den eingestellten Abstand der unteren Öffnung des Einlaufrohres zum Trommelboden eine verbleibende Restflüssigkeitsmenge einstellbar und damit die Konsistenz des ausgetragenen Feststoffes zu beeinflussen.

Durch die Verwendung des Einlaufrohres bei abgeschaltetem Einlauf des Feststoff-Flüssigkeits-Gemisches als Saugrohr ergibt sich eine einfache Konstruktion zur Durchführung des Saugbetriebes, um eine gewünschte Flüssigkeitsmenge aus dem Innern der Schleudertrommel abzuziehen.

Die zeitweise Verwendung des Einlaufrohres als Saugrohr ist sowohl bei ortsfesten als auch bei mitrotierenden Einlaufrohren möglich.

Weitere Merkmale der Erfindung ergeben sich aus den Unteransprüchen.

In der Zeichnung ist eine Schleudertrommel mit ihren wichtigsten Funktionsteilen schematisch im Vertikalschnitt darstellt.

Die Schleudertrommel 1 setzt sich aus dem Unterteil 2, dem Oberteil 3 und einem Verbindungsring 4 zusammen. Im Unterteil 2 ist ein Kolbenschieber 5 gleitbar gelagert und verschließt in der aufgezeigten Betriebslage die auf dem Umfang verteilt angeordneten Austragöffnungen 6 für den Feststoff, der sich während des Betriebs des Separators im Feststoffraum 7 sammelt.

Die Schleudertrommel weist ferner einen Trennraum 8 auf, in dem ein Tellerpaket angeordnet ist.

Die Zuführung des Feststoff-Flüssigkeits-Gemisches erfolgt durch ein Einlaufrohr 9, das im oberen Bereich durch ein Absperrorgan 10 abgesperrt werden kann.

Unterhalb des Absperrorgans 10 zweigt vom Einlaufrohr 9 ein Stutzen 11 ab, in dem ein Absperrventil 12 angeordnet ist und der mit einer nicht dargestellten Saugeinrichtung verbunden ist.

Das Einlaufrohr 9 kann in axialer Richtung verstellt werden, und zwar mittels einer Stelleinrichtung 13, die in der Zeichnung nur angedeutet ist.

Der Boden der Schleudertrommel setzt sich aus einer Ringfläche 14 des Kolbenschiebers 5 und einer Ringfläche 15 des Unterteils 2 zusammen. Aus der Darstellung ergibt sich, daß die Flächen 14 und 15 zum Zentrum 16 hin nach innen und unten, also mit einem Gefälle verlaufen, so daß sich beim Stillstand der Schleudertrommel im zentralen unteren Bereich der Schleudertrommel die Restflüssigkeit sammelt. Der Abstand der unteren Öffnung 17 des zeitweise als Saugrohr wirkenden Einlaufrohres 9 kann exakt eingestellt werden, so daß dadurch die Flüssigkeitsmenge bestimmt wird, die in der Schleudertrommel verbleibt und nach dem Wiederanlauf des Separators bei freigegebenen Austragöffnungen 6 zusammen mit dem Feststoff ausgetragen wird.

### Bezugszeichenliste

- 1: Schleudertrommel
- 2: Unterteil
- 3: Oberteil
- 4: Verbindungsring
- 5: Kolbenschieber
- 6: Austragöffnung
- 7: Kolbenschieber
- 8: Trennraum
- 9: Einlaufrohr
- 10: Absperrorgan
- 11: Stutzen
- 12: Absperrventil
- 13: Stelleinrichtung
- 14: Ringfläche
- 15: Ringfläche
- 16: Zentrum
- 17: Öffnung

## Patentansprüche

1. Verfahren zum Einstellen des Flüssigkeitsgehalts des aus einer selbstentleerenden Schleudertrommel eines Separators ausgetragenen Feststoffes, **dadurch gekennzeichnet, daß** vor der Entleerung des Feststoffes der Separator zum Stillstand gebracht, die im Innern der Schleudertrommel (1) verbliebene Flüssigkeit bis auf eine der geforderten Konsistenz des Feststoffes entsprechende Restmenge abgesaugt und anschließend die Entleerung der Schleudertrommel (1) bei geeigneter Drehzahl vorgenommen wird.

2. Verfahren nach Anspruch 1, **dadurch gekennzeichnet, daß** zur Absaugung eines Teils der Flüssigkeit aus dem Inneren der Schleudertrommel (1) das für die Zuführung des Feststoff-Flüssigkeits-Gemisches zur Schleudertrommel vorgesehene Einlaufrohr (9) verwendet wird, das axial verstellt werden kann und in der unteren Endstellung sich bis in die Nähe des Trommelbodens (14,15,16) erstreckt.

3. Separator zur Durchführung des Verfahrens nach Anspruch 1 oder 2, mit einer selbstentleerenden Schleudertrommel, deren Austragöffnungen (6) von einem Kolbenschieber (5) geschlossen oder freigegeben werden, die einen Feststoffraum (7) und einen mit einem Tellerpaket ausgerüsteten Trennraum (8) aufweist, sowie mit einem Einlaufrohr (9) zum Zuführen eines Feststoff-Flüssigkeits-Gemisches versehen ist, der Zulauf für das Flüssigkeits-Feststoff-Gemisch mittels eines Absperrorgans (10) verschließbar ist und unterhalb des Absperrorgans (10) ein Stutzen (11) zum Anschluß einer Saugeinrichtung angeordnet ist **dadurch gekennzeichnet, daß** das Einlaufrohr (9) sich bis in die Nähe des Trommelbodens (14,15,16) erstreckt, in axialer Richtung verstellbar ist, wobei der Bodei (14, 15, 16) der Schleudertrommel (1) ein Gefälle zum Zentrum (16) hin aufweist, in dem das Einlaufrohr (9) angeordnet ist.

4. Separator nach Anspruch 3, **dadurch gekennzeichnet, daß** in dem zur Saugeinrichtung führenden Stutzen (11) ein Absperrventil (12) angeordnet ist.

5. Separator nach Anspruch 3, **dadurch gekennzeichnet, daß** dem Einlaufrohr (9) zur axialen Verstellung eine Verstelleinrichtung (13) zugeordnet ist.

## Claims

1. Method for setting the liquid content of the solids discharged from a self-emptying centrifugal drum of a separator, **characterized in that**, before the solids are emptied, the separator is brought to a standstill, the liquid remaining in the interior of the centrifugal drum (1) is extracted apart from a residual amount corresponding to the required consistency of the solids, and then the emptying of the centrifugal drum (1) is undertaken at a suitable speed.

2. Method according to Claim 1, **characterized in that** to extract some of the liquid from the interior of the centrifugal drum (1) use is made of the inlet pipe (9) which is provided for supplying the solid/liquid mixture to the centrifugal drum, can be adjusted axially and extends in the lower end position into the vicinity of the drum bottom (14, 15, 16).

3. Separator for carrying out the method according to Claim 1 or 2, having a self-emptying centrifugal drum, the discharge openings (6) of which are closed or released by a piston valve (5) and which has a solids space (7) and a separating space (8) equipped with an assembly of plates, and is provided with an inlet pipe (9) for supplying a solid/liquid mixture, the inlet for the liquid/solid mixture being able to be closed by means of a shutoff element (10) and a connection piece (11) for the connection of a suction device being arranged below the shutoff element (10), **characterized in that** the inlet pipe (9) extends into the vicinity of the drum bottom (14, 15, 16) and can be adjusted in the axial direction, the bottom (14, 15, 16) of the centrifugal drum (1) sloping towards the centre (16) in which the inlet pipe (9) is arranged.

4. Separator according to Claim 3, **characterized in that** a shutoff valve (12) is arranged in the connection piece (11) leading to the suction device.

5. Separator according to Claim 3, **characterized in that** an adjusting device (13) is assigned to the inlet pipe (9) for the axial adjustment.

## Revendications

1. Procédé de réglage de la teneur en liquide de la substance vidangée hors du panier centrifuge à vidange automatique d'un séparateur, **caractérisé en ce que** le séparateur est arrêté avant la vidange de la substance, le liquide resté à l'intérieur du panier centrifuge (1) est siphonné jusqu'à atteindre une quantité restante correspondant à la consistance requise de la substance, puis la vidange du panier centrifuge (1) est effectuée au régime approprié.

2. Procédé selon la revendication 1, **caractérisé en ce que** le tuyau d'arrivée (9) prévu pour l'alimentation du panier centrifuge en mélange solide-liquide est utilisé pour le siphonage d'une partie du liquide hors du panier centrifuge (1), tuyau qui peut être déplacé axialement et qui s'étend en position extrême inférieure jusqu'à proximité du fond du panier (14, 15, 16).

3. Séparateur destiné à la réalisation du procédé selon la revendication 1 ou 2, avec un panier centrifuge à vidange automatique dont les orifices de décharge (6) sont fermés ou ouverts par un tiroir à piston (5), qui présente un compartiment pour la substance (7) et un compartiment de séparation (8) équipé d'un paquet de disques, et qui est équipé d'un tuyau d'arrivée (9) destiné à l'alimentation d'un mélange solide-liquide, l'arrivée pour le mélange solide-liquide est obturable au moyen d'un organe d'obturation (10) et un raccord (11) est disposé en aval de l'organe d'obturation (10) pour le branchement d'un dispositif d'aspiration, **caractérisé en ce que** le tuyau d'arrivée (9) s'étend jusqu'à proximité du fond du panier (14, 15, 16) et est réglable dans le sens axial, le fond (14, 15, 16) du panier centrifuge (1) présentant une déclivité vers le centre dans laquelle le tuyau d'arrivée (9) est disposé.

4. Séparateur selon la revendication 3, **caractérisé en ce qu'**un robinet à soupape d'arrêt (12) est disposé dans le raccord (11) menant au dispositif d'aspiration.

5. Séparateur selon la revendication 3, **caractérisé en ce qu'**un dispositif de réglage (13) est affecté au tuyau d'arrivée (9) pour le réglage axial.
